# EUROPÄISCHE PATENTSCHRIFT

(11) **EP 0 283 681 B1**
(45) Veröffentlichungstag und Bekanntmachung des Hinweises auf die Patenterteilung: **06.05.1992**
(21) Anmeldenummer: 88101499.7
(22) Anmeldetag: 02.02.1988
(51) Int. Cl.: C25D 7/12

(54) **Galvanisiereinrichtung zur Erzeugung von Höckern auf Chip-Bauelementen**
Apparatus for bump-plating chips
Appareil pour l'électrodéposition de bosses sur des "chips"

(30) Priorität: 23.02.1987 DE 3705727
(43) Veröffentlichungstag der Anmeldung: 28.09.1988
(73) Patentinhaber: SIEMENS AKTIENGESELLSCHAFT, 80333 München (DE)
(72) Erfinder: Andrascek, Ernst, Ing., D-8000 München 81 (DE); Hadersbeck, Hans, Ing. grad., D-8000 München 90 (DE)

(56) Entgegenhaltungen:
- CH-A- 494 824
- US-A- 4 137 867
- US-A- 4 170 959
- PATENT ABSTRACTS OF JAPAN, Band 10, Nr. 67 (C-333)[2124], 15. März 1986; & JP-A-60 204 874 (TOSHIHARU NAKAI) 16-10-1985
- PATENT ABSTRACTS OF JAPAN, Band 10, Nr. 98 (C-339)[2155], 15. April 1986; & JP-A-60 228 697 (NIPPON DENKI K.K.) 13-11-1985

## Beschreibung

Die Erfindung betrifft eine Galvanisiereinrichtung mit einem galvanischen Bad, das unter anderem einen Einebner enthält, und die Galvanisiereinrichtung ferner eine Aktivkohlefilterung aufweist. Diese Einrichtung dient zum Erzeugen feinstrukturierter, dicker Metallabscheidungen auf Halbleiterscheiben.

Für die Mikropack-Technik, einer Bauform für integrierte Schaltungen, sind auf den Chip-Bauelementen aufgalvanisierte Höcker erforderlich, die etwa 18 µm über die Chip-Oberfläche herausragen. In der Draufsicht besitzt der Höcker im allgemeinen eine quadratische Form, wobei die Seitenkanten eine Länge von 140 µm, 100 µm und kleiner aufweisen. Trotz der ungünstigen Ausgangsbasis, im Mittelbereich der Höcker sind Vertiefungen von maximal 8 µm bis zum Anschluß-Pad vorgegeben, soll die Höckeroberfläche nahezu plan sein.

Aus der US-Patentschrift US 4,170,959 ist ein Gerät zur Galvanisierung von Höckern auf einer Oberfläche eines Halbleiterwafers bekannt. Der Wafer wird dabei durch eine Vielzahl von Halterungen horizontal arretiert, wobei dessen Unterseite in Kontakt mit einer Galvanisierflüssigkeit kommt. Eine ähnliche Apparatur wird in der US-Patentschrift US 4,137,867 beschrieben.

Mit den bekannten Galvanisiereinrichtungen ist es aufgrund der Makrostreufähigkeit nicht möglich, über die Fläche einer zum Beispiel 100 mm-Halbleiterscheibe, mit Ausnahme eines schmalen Randbereiches, eine Gleichmäßigkeit für die Höckerhöhe von ± 1,0 µm zu erreichen. Unter den die Streufähigkeit bestimmenden Faktoren sind die geometrischen Eigenschaften des Systems, die die primäre Stromverteilung bestimmen, an erster Stelle zu nennen. Zu ihnen gehören die geometrischen Formeln von Anode, Kathode und Elektrolytbehälter sowie die Anordnung der Elektroden im Elektrolytbehälter und ihr Abstand von den Gefäßwandungen.

Die Galvanisiereinrichtung zum Erzeugen feinstrukturierter, dicker Metallabscheidungen auf Halbleiterscheiben muß außerdem über Monate hinweg eine reproduzierbare, gleichmäßig gute Metallabscheidung gewährleisten. Darüber hinaus ist zu verhindern, daß sich Abbauprodukte, die eine gute Metallabscheidung stören, ansammeln können.

Der Erfindung liegt die Aufgabe zugrunde, die eingangs beschriebene Galvanisiereinrichtung zu konzipieren, die die erwähnten, extremen Anforderungen erfüllt. Alle bekannten Galvanisiereinrichtungen setzen hierzu wenigstens einen planen Untergrund voraus.

Diese Aufgabe wird erfindungsgemäß durch die Merkmale des kennzeichnenden Teils des Anspruchs 1 gelöst. Vorteilhafte Ausführungsformen und Weiterbildungen der Erfindung sind in den Unteransprüchen angegeben.

Mit der Galvanisiereinrichtung nach der Erfindung ist es möglich, Höcker mit nahezu planer Oberfläche zu erzeugen und über den gesamten Bereich einer Halbleiterscheibe eine gleichmäßige Metallisierungsdicke zu erreichen. Außerdem gewährleistet diese Einrichtung auch über Monate hinweg eine reproduzierbare, gleichmäßig gute Metallabscheidung.

Die Erfindung wird anhand der Figuren erläutert. Es zeigen:
- Figur 1: eine schematische Darstellung einer Galvanisiereinrichtung nach der Erfindung,
- Figur 2: eine Galvanisierzelle und
- Figur 3: einen Scheibenhalter von oben und unten gesehen.

In der Figur 1 ist mit 1 ein im Schnitt dargestellter Elektrolytbehälter bezeichnet, in dem eine Galvanisierzelle 2 hängt. Ein Elektrolytbehälter kann aber auch mehrere Galvanisierzellen aufnehmen. Eine isolierte Anordenzuführung hat das Bezugszeichen 3, ein Scheibenhalter 4 und eine Anode 5. Außerhalb des Elektrolytbehälters befinden sich eine Dauerumlauffilterung 6, ein Aktivkohle-Einfahrbehälter 7 und ein Aktivkohle-Filterpumpenaggregat 8. Die Stromversorgung erfolgt über einen Strom-/Spannungskonstanter 9.

In der Figur 2 ist die Galvanisierzelle oben offen und mit teilweise aufgeschnittenem Mantel gezeigt. Mit 10 ist eine Blende bezeichnet, die auch gestrichelt in der Figur 1 angedeutet ist. Im Raum zwischen Anode und Scheibenhalter können Abschirmblenden bzw. poröse Scheiben (Diaphragma) zum Beispiel zur gleichmäßigen Abscheidung bzw. Filterung eingesetzt sein.

In der Streckmetallanode 11 ist in der Mitte eine kalottenförmige Erhöhung 12. Im Mantel der Zelle sind in Kathodenhöhe Öffnungen 13 für den Elektrolytaustausch (Durchströmung) vorgesehen.

Als oberer Abschluß der in der Figur 2 dargestellten Galvanisierzelle dient der Scheibenhalter 4, dessen Körper in der Figur 3 mit 14 gekennzeichnet ist. Im Scheibenhalter werden die Scheiben 15 mit zwei Kontaktierspitzen 16 gehalten. Mit 17 sind der Kathodenanschluß und mit 18 der Blendring bezeichnet.

Die Figur 1 umfaßt die wesentlichen Elemente der Galvanisiereinrichtung, und zwar die Galvanisierzelle 1, die Umlauffilterung 6 zur Beseitigung von Verunreinigungen und eine jederzeit zuschaltbare Aktivkohlefilterung 7/8. Die Galvanisierzelle besteht aus einem Kunststoffrohr. Zur Erzeugung einer guten Stromverteilung (Makrostreuung) ist die Anodenfläche identisch mit der unteren Öffnung im Kunststoffrohr ausgelegt. Der Scheibenhalter 4/14 mit der Halbleiterscheibe 15 und einer Galvanisier-Ringblende 18 überdeckt die obere Öffnung.

Die Ringblende 18 wird je nach Erfordernis mit einem Isolierlack bedeckt, wodurch sich die Makrostreuung noch optimieren läßt. Bei der insbesondere für die Kupferabscheidung gestalteten Galvanisierzelle erhielt die unlösliche Titan-Streckmetallanode zur Unterstützung einer guten Stromverteilung zum Beispiel die aus der Figur 1 ersichtliche Form. Die erforderliche lösliche Anode ist in Form von Kupfer-Granalien oder Pallets in die Streckmetallanode eingefüllt.

Um die bei der Metallabscheidung störenden Verunreinigungen zu vermeiden, wird der Elektrolyt ständig durch ein Kerzen-Filter (Maschenweite ≦ 10 µm) als Dauerumlauffilterung gepumpt. Damit ist die notwendige Bewegung des Elektrolyts in Pfeilrichtung gewährleistet. Von größerer Bedeutung für eine gute Metallabscheidung ist jedoch die Entfernung der Abbauprodukte.

Erfindungsgemäß ist hierfür eine besondere Aktivkohlefilterung 7/8 vorgesehen. Unter besondere Aktivkohlefilterung ist zu verstehen, daß diese Filterung unter Verwendung eines Aktivkohle getränkten Papier- bzw. Kerzenfilters erfolgt, das im besonderen die niedermolekularen Bestandteile adsorbiert. Bei einer täglichen, zeitoptimierten Aktivkohle-Filterung werden die Abbauprodukte und der Einebner ausgearbeitet. Das Netzmittel bleibt be richtiger Wahl der Aktivkohlefilter im Bad erhalten. Die Optimierung bezieht sich auf die Wahl des richtigen Verhältnisses der täglich anfallenden Abbauprodukte und Einebner in bezug auf die Fläche des Aktivkohlefilters. So soll zum Beispiel 1 Liter Elektrolyt 12 mal durch eine Filterfläche von 1 dm² durchgepumpt werden.

Vor Arbeitsbeginn wird jeweils an einem Arbeitstag zuerst die Aktivkohlefilterung durchgeführt, wobei die Abbauprodukte mit dem Einebner entfernt werden. Die erneute Zugabe von ca. 0,1 bis 0,5 ml/l Einebner nach der Aktivkohlefilterung in den von Abbauprodukten und benutzten Einebner gereinigten Elektrolyt hat eine besondere Bedeutung für die Qualität der Metallabscheidung. Der frisch zugegebene Einebner wirkt über den Zeitraum etwa eines Tages sehr stark. Danach läßt die einebnende Wirkung deutlich nach. Die vorgegebenen Vertiefungen bilden sich an der Höckeroberfläche dann wieder in konkaver Form (∼4 µm) ab.

Eine weitere Zugabe von Einebner ohne die besondere Aktivkohlefilterung bringt nicht mehr die starke einebnende Wirkung, sondern verändert völlig die Abscheidungscharakteristik, so daß ein gegenteiliger Effekt der Einebnung entsteht.

Die Erfindung ist nicht auf das beschriebene und dargestellte Ausführungsbeispiel beschränkt. So kann zum Beispiel statt Einebner allein Glänzer allein oder Einebner und Glänzer Verwendung finden.

## Patentansprüche

1. Galvanisiereinrichtung zum Erzeugen feinstrukturierter dicker Metallabscheidungen, beispielsweise zur Erzeugung von Höckern auf Halbleiterscheiben (15), mit einem einen Einebner enthaltenden galvanischen Bad und einer Aktivkohle-Filterung, **dadurch gekennzeichnet,** daß in das galvanische Bad eine mit Anode (5), Kathode (17) und Blendring (18) ausgestattete Galvanisierzelle (2) eingehängt ist und ihrerseits die Halbleiterscheibe (15) derart aufnimmt, daß diese in einem wechselbaren Scheibenhalter (4/14) mittels Kontaktierspitzen (16) gehalten und elektrisch kontaktiert wird und der elektrisch verbundene Blendring (18) derart in der Galvanisierzelle (2) plaziert ist, daß auf der Fläche der Halbleiterscheibe (15) keine Abschattungen entstehen.

2. Galvanisiereinrichtung nach Anspruch 1, **dadurch gekennzeichnet,** daß die Galvanisierzelle (2) aus einem im Elektrolyten eingehängten, offenen Kunststoffrohr besteht, dessen untere Öffnung mit einer sich über die gesamte Rohröffnung erstreckenden kalottenförmigen Anode (5) ausgelegt und dessen obere Öffung durch den Scheibenhalter (4, 14) mit der Halbleiterscheibe (15) überdeckt ist.

3. Galvanisiereinrichtung nach Anspruch 2, **dadurch gekennzeichnet,** daß auf dem Scheibenhalter (4, 14) zwei Kontaktierspitzen (16) und eine in ihrer Fläche veränderbare Galvanisier-Ringblende (18) vorgesehen sind.

4. Galvanisiereinrichtung nach Anspruch 2, **dadurch gekennzeichnet,** daß im Raum zwischen Anode (5) und Scheibenhalter (4, 14) zusätzliche Abschirmblenden bzw. poröse Scheiben (Diaphragma) eingesetzt sind.

5. Galvanisiereinrichtung nach Anspruch 3, **dadurch gekennzeichnet,** daß die Galvanisier-Ringblende (18) zur Verkleinerung je nach Erfordernis mit einem Isolierlack bedeckt ist.

6. Galvanisiereinrichtung nach Anspruch 3, **dadurch gekennzeichnet,** daß die Galvanisier-Ringblende (18) zur Vergrößerung der Fläche über die Fläche des Scheibenhalters (4, 14) hinausragend ausgebildet ist.

7. Galvanisiereinrichtung für fluorid-freie Bäder nach Anspruch 2, **dadurch gekennzeichnet,** daß die Anodenfläche (5) als unlösliche Titan-Streckmetallanode (11) gitterförmig ausgebildet und die lösliche Anode im Kontakt mit der Kalotte eingefüllt ist.

8. Galvanisiereinrichtung nach Anspruch 1, **dadurch gekennzeichnet,** daß eine Aktivkohlefilterung (8) Verwendung findet, die vorzugsweise die niedermolekularen Bestandteile des Bades, das heißt den verbliebenen Einebner und Abbauprodukte, herausfiltert und das hochmolekulare Netzmittel im bad beläßt.

9. Galvanisiereinrichtung nach Anspruch 8, **dadurch gekennzeichnet,** daß statt Einebner Glänzer bzw. Einebner und Glänzer Verwendung findet.

## Claims

1. Electroplating apparatus for producing finely structured, thick metal deposits, for example for producing bumps on semiconductor wafers (15), comprising an electroplating bath containing a leveller, and an active carbon filtering system, characterised in that an electroplating cell (2) equipped with anode (5), cathode (17) and diaphragm ring (18) is suspended in the electroplating bath and for its part receives the semiconductor wafer (15) in such a way that the latter is held and electrically contacted in a replaceable wafer holder (4/14) by means of contacting tips (16) and the electrically connected diaphragm ring (18) is sited in the electroplating cell (2) in such a way that no shadows are produced on the face of the semiconductor wafer (15).

2. Electroplating apparatus according to Claim 1, characterised in that the electroplating cell (2) comprises an open plastic tube which is suspended in the electrolyte and whose lower opening is designed with a dome-shaped anode (5) extending over the entire tube opening and whose upper opening is covered by the wafer holder (4, 14) containing the semiconductor wafer (15).

3. Electroplating apparatus according to Claim 2, characterised in that two contacting tips (16) and an electroplating ring diaphragm (18) whose area can be varied are provided on the wafer holder (4, 14).

4. Electroplating apparatus according to Claim 2, characterised in that additional screening diaphragms or porous discs (membranes) are inserted in the space between anode (5) and wafer holder (4, 14).

5. Electroplating apparatus according to Claim 3, characterised in that, depending on the requirement, the electroplating ring diaphragm (18) is covered with an insulating lacquer for the purpose of reducing its size.

6. Electroplating apparatus according to Claim 3, characterised in that the electroplating ring diaphragm (18) is constructed so as to project beyond the area of the wafer holder (4, 14) for the purpose of increasing the area.

7. Electroplating apparatus for fluoride-free baths according to Claim 2, characterised in that the anode area (5) is constructed in mesh form as an insoluble titanium expanded metal anode (11) and the soluble anode is loaded in contact with the dome.

8. Electroplating apparatus according to Claim 1, characterised in that an active carbon filtering system (8) is used which preferably filters out the low-molecular-weight constituents of the bath, that is to say the remaining leveller and decomposition products, and leaves the high-molecular-weight wetting agent in the bath.

9. Electroplating apparatus according to Claim 8, characterised in that a brightener or a leveller and brightener is used instead of a leveller.

## Revendications

1. Dispositif de galvanisation servant à former des dépôts métalliques épais et finement structurés, par exemple pour la formation de bossages sur des tranches semiconductrices (15), comportant un bain galvanique contenant des agents de lissage, et un dispositif de filtrage à charbon actif, caractérisé par le fait qu'une cellule de galvanisation (2) équipée d'une anode (5), d'une cathode (17) et d'un diaphragme annulaire (18), est suspendue dans le bain galvanique et, pour sa part, loge la tranche semiconductrice (15) de telle sorte que cette dernière est maintenue dans un porte-tranche interchangeable (4/14) et est raccordée par contact électrique au moyen de pointes de contact (16), et que le diaphragme annulaire (18), raccordé électriquement, est placé dans la cellule de galvanisation (2) de telle sorte qu'aucune occultation n'apparaît sur la surface de la tranche semiconductrice (15).

2. Dispositif de galvanisation suivant la revendication 1, caractérisé par le fait que la cellule de galvanisation (2) est constituée par un tube en matière plastique ouvert, qui est suspendu dans l'électrolyte et dont l'ouverture inférieure est réalisée avec une anode en forme de calotte (5) qui s'étend sur l'ouverture complète du tube et dont l'ouverture supérieure est recouverte par le porte-tranche (4,14) équipé de la tranche semiconductrice (15).

3. Dispositif de galvanisation suivant la revendication 2, caractérisé par le fait que deux pointes de contact (16) et un diaphragme annulaire de galvanisation (18), dont la surface peut être modifiée, sont prévus sur le porte-tranche (4,14).

4. Dispositif de galvanisation suivant la revendication 2, caractérisé par le fait que des diaphragmes supplémentaires de blindage ou des disques poreux (diaphragmes) sont insérés dans l'espace compris entre l'anode (5) et le porte-tranche (4,14).

5. Dispositif de galvanisation suivant la revendication 3, caractérisé par le fait que le diaphragme annulaire de galvanisation (18) est, pour la réduction, recouvert, en fonction des exigences, par une laque isolante.

6. Dispositif de galvanisation suivant la revendication 3, caractérisé par le fait que le diaphragme annulaire de galvanisation (18) est, pour augmenter la surface, agence de manière à faire saillie au-delà de la surface du porte-tranche (4,14).

7. Dispositif de galvanisation pour des bains exempts de fluorures suivant la revendication 2, caractérisé par le fait que la surface d'anode (5) est réalisée en forme de grille sous la forme d'une anode métallique en titane déployé insoluble (11) et que l'anode soluble est introduite en étant placée en contact avec la calotte.

8. Dispositif de galvanisation suivant la revendication 1, caractérisé par le fait qu'on utilise un dispositif de filtrage à charbon actif (8) qui, de préférence, sépare par filtrage les composants à bas poids moléculaire du bain, c'est-à-dire l'agent de lissage et les produits de décomposition qui subsistent, et laisse subsister dans le bain l'agent de réticulation à haut poids moléculaire.

9. Dispositif de galvanisation suivant la revendication 8, caractérisé par le fait qu'à la place d'un agent de lissage, on utilise un agent lustrant ou un agent de lissage et un agent lustrant.
